# EUROPÄISCHE PATENTSCHRIFT

(11) **EP 0 176 843 B1**
(45) Veröffentlichungstag und Bekanntmachung des Hinweises auf die Patenterteilung: **27.12.1990**
(21) Anmeldenummer: 85111649.1
(22) Anmeldetag: 14.09.1985
(51) Int. Cl.: H01R 27/00, H02B 1/04

(54) **Passstück für ein elektrisches Installationsgerät**
Adjusting piece for an electrical installation apparatus
Pièce d'ajustage pour un appareil d'installation électrique

(30) Priorität: 05.10.1984 DE 3436568
(43) Veröffentlichungstag der Anmeldung: 09.04.1986
(73) Patentinhaber: Asea Brown Boveri Aktiengesellschaft, 68309 Mannheim (DE)
(72) Erfinder: Sellner, Rudolf, D-6832 Hockenheim (DE); Muders, Erwin, Ing. grad., D-6900 Heidelberg (DE)
(74) Vertreter: Rupprecht, Klaus, Dipl.-Ing.

(56) Entgegenhaltungen:
- EP-A- 0 035 378
- DE-A- 3 511 039
- DE-U- 6 911 488
- FR-A- 1 571 487

## Beschreibung

Die Erfindung betrifft ein an der Bodenseite eines elektrischen Installationsgerätes anbringbares Paßstück nach dem Oberbegriff des Anspruches 1.

Es ist ein steckbarer Schutzschalter bekannt geworden, bei dem ein Paßstück nachträglich auf die am Schutzschalter schon von vorn herein festgelegten Steckerzapfen oder Steckerstifte aufgeschoben und daran verrastetwird. Das Paßstück selbst ist ohne Zerstörung kaum entfernbar. Die Montage dieses Schaltgerätes ist aufwendig; zuerst müssen nämlich die Steckerstifte fixiert und am Schalter befestigt werden und dan erst ist das Paßstück aufbringbar.

Aus dem DE-GM 69 11 488 ist ein Paßstück bekannt geworden, an dessen einer Seite Steckelemente zum Anschluß an Stromschienen befestigt sind und an dessen anderer Seite das Installationsgerät angeschnappt werden kann. Dieses Paßstück ist als Kunststoffteil ausgebildet und besitzt die Form einer Platte, an deren den Stromschienen zugewandter Seite zusätzlich eine Metallplatte vorgesehen werden muß, an der die Anschlußelemente befestigt sind. Diese Ausführung, die aus mehreren Teilen besteht, ist relativ kompliziert aufgebaut und die Fertigung dieses Paßstückes ist daher kompliziert.

Aus der EP-A 0 035 378 ist ein Pabßstück der eingangs genannten Art bekannt geworden, welches topfförmig ausgebildet ist und Durchbrüche aufweist, in denen Steckerzapfen aufgenommen und festgehalten sind. Zur Montage werden die Steckerzapfen durch Schlitze, die die Durchbrüche mit der Außenkontur des Paßstückes verbinden, in die Durchbrüche eingefügt und sodann das Paßstück über eine Verrastung im Schaltgerätegehäuse festgelegt. Eine nachträgliche Anbringung von Steckerzapfen an ein elektrisches Installationsgerät ist nur dann möglich, wenn das Paßstück aus dem Schaltgerätegehäuse herausgenommen wird. Die Montage der Steckerzapfen innerhalb des Paßstückes ist insoweit relativ kompliziert, als die Steckerzapfen durch zusätzliche Bauelemente an dem Paßstück befestigt werden müssen. Ein einfaches Einrasten der Steckerzapfen im Paßstück ist nicht vorgesehen.

Aus der FR-A 1 571 487 ist ein elektrisches Schaltgerät bekannt geworden, das an seiner dem Schaltknebel gegenüberliegenden Seite Steckerstifte aufweist, die als zylindrische Buchsen ausgebildet und mit schlitzen versehen sind, so daß sich federnde Teilbereiche ergeben. Wie die Steckerstifte an dem Schaltgerät befestigt sind, ist der Druckschrift nicht zu entnehmen.

Aufgabe der Erfindung ist es, ein Paßstück der eingangs genannten Art zu schaffen, dessen Montage einfach ist und in dem eine nachträgliche Anbringung von Steckerzapfen an das elektrische Installationsgerät, an dem das Paßstück angebracht ist, erleichtert ist.

Diese Aufgabe wird erfindungsgemäß dadurch gelöst, daß jeder Steckerzapfen an seinem geräteseitigen Ende einen kalottenartig abgerundeten Boden aufweist, daß die Durchbrüche an ihrem dem Installationsgerät im montierten Zustand benachbarten Ende je eine Verengung aufweisen, deren Innenkontur der Außenkontur des Bodens des zugehörigen Steckerzapfens angepaßt ist, und daß die Enden zweier sich gegenüberliegender und parallel zur Längsachse der Steckerzapfen verlaufender Schlitze in den Steckerzapfen zur Bildung zweier federnder Teilbereiche von an den Innenseiten der Durchbrüche an deren den Verengungen entgegengesetzten Enden angebrachten, nach innen ragenden Nasen nach der Montage hintergriffen sind, die in die Schlitze eingreifen.

Weitere vorteilhafte Ausgestaltungen der Erfindung sind den Unteransprüchen zu entnehmen.

Aufgrund der besonderen Ausgestaltung der Steckerzapfen und der Durchbrüche mit ihren Verengungen ist eine optimale Führung der Stekkerzapfen innerhalb des Paßstückes erreicht worden, wobei das Aufrasten der Steckerzapfen aufgrund der Nasen, die in die Schlitze eingreifen, sehr vereinfacht wird. Zusätzlich werden die Stekkerzapfen in ihrer Lage optimal fixiert, was durch die Ausgestaltung des Bodens der Steckerzapfen und der Verengungen bewirkt wird.

Dadurch, daß die Böden der Steckerzapfen das Paßstück geringfügig durchgreifen, d.h. überragen, legen sich die Steckerzapfen selbst an der Bodenfläche des Installationsgerätes an und mittels der Schraubenbolzen, die durch die Durchbrüche im Boden der Steckerzapfen hindurchgreifen, wird das Paßstück mechanisch und die Strekkerzapfen sowohl mechanisch als auch elektrischgalvanisch an dem Installationsgerät angeschlossen.

Zwischen den Durchbrüchen des Paßstückes besitzt dieses einen profilierten Steg, der senkrecht zu dem Paßstück verläuft oder mit anderen Worten parallel zu den Steckerzapfen und dessen Länge der Länge der montierten Steckerzapfen entspricht. Die Form bzw. das Profil des profilierten Steges kann entsprechend der Nennstromstärke gewählt werden, so daß Verwechslungen beim Einstecken des Installationsgerätes in die entsprechenden Anschlußbuchsen in der Installationsverteilung vermieden werden.

Anhand der Zeichnung, in der ein Ausführungsbeispiel der Erfindung dargestellt ist, soll die Erfindung näher erläutert und beschrieben werden.

Es zeigt:
Fig. 1 eine Seitenansicht eines erfindungsgemäßen Paßstückes, mit teilweise abschnittenem Steg und teilweise geschnitten.
Fig. 2 eine Aufsicht gemäß Pfeilrichtung A der Fig. 1.
Fig. 3 eine Schnittansicht gemäß der Schnittlinie 111-111 der Fig. 2.
Fig. 4 eine Schnittansicht des Paßstückes ähnlich dem der Fig. 1 mit eingesetzten Steckerzapfen und
Fig. 5 + 6 zwei Ansichten eines Schutzschalters mit daran angebrachten Steckerzapfen und Paßstück.

Es sei nun bezug genommen auf die Fig. 1 und 2. Ein Paßstück 10 besitzt eine streifenförmige Grundform 11 mit an den Enden gelegenen annähernd kreisförmigen Erweiterungen 12, die Durchbrüche 13 und 14 umgeben, die an einem Ende eine Verengung 15 aufweisen, deren Kontur 16 einer Kugelkalotte entspricht. An dem der Verengung 15 entgegengesetzten Ende besitzt jeder Durchbrüch diametral sich gegenüberliegende Nasen 17 und 18, wobei zusätzlich noch im Bereich der Verengung 15 Hinterschneidungen 19 und 20 vorgesehen sind, so daß die Nasen in einem Spritzwerkzeug gespritzt werden können.

Auf der Seite de Streifenform 11, an der die Nasen 17 und 18 liegen, ist senkrecht zu dem Paßstück bzw. zur Streifenform 10 ein Steg 21 angeformt, dessen Querschnitt ein Kreuzprofil aufweist, wie aus der Fig. 2 ersichtlich ist. Zum Anschluß des elektrischen Installationsgerätes sind hier Steckerzapfen oder Steckerstiffte 22 und 23 vorgesehen, die im Prinzip einen rohrförmigen Querschnitt aufweisen, dessen eines Ende eine Umbördelung 24 nach innen aufweist, wobei die Außenkontur der Umbordelung 24 der Innenkontur 16 entspricht. Jeder Steckerzapfen 22 und 23 besitzt diametral sich gegenüberliegende Schlitze 25 und 26, wodurch zwei sich gegenüberliegende federnde Steckerzapfenbereiche 27 und 28 gebildet sind, so daß das Einstecken der Steckerzapfen 22 und 23 in entsprechende Steckerbuschen erleichtert wird. Im Bereich der Umbördelung 24 bestizt jeder Steckerzapfen weiterhin eine Durchgangsbohrung 29.

Zur Montage wird wie in Fig. 4 angedeutet vorgegangen: die Steckerzapfen 22 und 23 werden in die Durchbrüche 13 und 14 eingesetzt und zwar derart, daß die Umbördelungen 24 gegen die Innenkontur 16 zum Anliegen kommen. Man erkennt aus der Fig. 4, daß die Kontur 16 so gewählt ist, daß der Steckerzapfen 22 bzw. 23 die der Bodenseite des Schaltgerätes zugewandte Bodenfläche 30 des Paßstückes 10 um ein Maß t überragt. Wenn die Steckerzapfen 22 und 23 vollständig in das Innere der Durchbrüche eingesetzt sind, dann hintergreifen die Nasen 17 und 18 die Schlitzenden, wie aus Fig. 4 und insbesondere auch aus Fig. 6 ersichtlich ist, und drücken auf diese Weise den Steckerzapfen gegen die Kontur 16 bzw. die Verengung 15. Dadurch wird eine optimale Fixierung der Steckerzapfen am Paßstück 10 bewirkt.

Die endgültige Befestigung des Paßstückes mit den Steckerzapfen am Installationsgerät erfolgt mittels je einer Klemmschraube 32, die durch die Durchgangsbohrung 29 in ein Gewinde im Inneren des Installationsgerätes 31 eingeschraubt wird.

## Patentansprüche

1. An der Bodenseite eines elektrischen Installationsgerätes (31), insbesondere eines Schutzschalters, anbringbares Paßstück (10), welches Durchbrüche (13, 14) aufweist, in denen Steckerzapfen (22, 23) als Stromzuführungs- und abführungsanschlüsse aufgenommen und befestigt sind, dadurch gekennzeichnet, daß jeder Steckerzapfen (22, 23) an seinem geräteseitigen Ende einen kalottenartig abgerundeten Boden (24) aufweist, daß die Durchbrüche (13, 14) an ihrem dem Installationsgerät im montierten Zustand benachbarten Ende je eine Verengung (15) aufweisen, deren Innenkontur (16) der Außenkontur des Bodens (24) des zugehörigen Steckerzapfens (22, 23) angepaßt ist, und daß die Enden zweier sich gegenüberliegender und parallel zur Längsachse der Steckerzapfen verlaufender Schlitze (25, 26) in den Steckerzapfen zur Bildung zweier federnder Teilbereiche (27, 28) von an den Innenseiten der Durchbrüche (13, 14) an deren den Verengungen (15) entgegensetzten Enden angebrachten, nach innen ragenden Nasen (17, 18) nach der Montage hintergriffen sind, die in die Schlitze (25, 26) eingreifen.

2. Paßstück nach Anspruch 1, dadurch gekennzeichnet, daß der kalottenartig abgerundete Boden (24) als Umbördelung ausgeführt ist.

3. Paßstück nach Anspruch 1 oder 2, dadurch gekennzeichnet, daß die Innenkontur (16) der Verengungen (15) so bemessen und angeordnet ist, daß der Boden (24) jedes Steckerzapfens (22, 23) um ein geringes Maß (T) aus dem Paßstück (10) herausragt.

4. Paßstück nach einem der vorherigen Ansprüche, dadurch gekennzeichnet, daß der kalottenartig abgerundete Boden (24) mit einer Durchgangsbohrung (29) versehen ist, durch die hindurch Schraubenbolzen (32) zur elektrisch leitenden Verbindung der Steckerzapfen mit dem Installationsgerät (31) hindurchsteckbar sind.

5. Paßstück nach einem der vorherigen Ansprüche, dadurch gekennzeichnet, daß zwischen den Durchbrüchen (13, 14) ein profilierter Steg (21) angeformt ist, der in die gleiche Richtung wie die Steckerzapfen (23, 22) gerichtet ist und dessen Länge der Länge der montierten Steckerzapfen (22, 23) entspricht.

## Revendications

1. Pièce d'adaptation (10) apte à être rapportée sur le côté fond d'un appareil d'installation électrique (31), notamment d'un disjoncteur, cette pièce présentant des ajours (13, 14) dans lesquels des broches de connecteur (22, 23) sont reçues et fixées en tant que raccords d'amenée et de sortie de courant, caractérisée par le fait qu'en son extrémitée côté appareil chaque broche de connecteur (22, 23) présente un fond (24) arrondi en forme de calotte, par le fait qu'en son extrémité qui est voisine de l'appareil d'installation en position montée, chaque ajour (13, 14) présente un rétrécissement (15) dont le contour intérieur (16) est adapté au contour extérieur du fond (24) de la broche de connecteur (22, 23) conjuguée, et par le fait que deux fentes (25, 26) des broches de connecteur, mutuellement opposées et parallèles à l'axe longitudinal des broches de connecteur, destinées à former deux zones élastiques (27, 28), ont leurs extrémités retenues, après le montage, par des nez (17, 18) faisant saillie vers l'intérieur sur les côtés intérieurs des ajours (13, 14), aux extrémités de ceux-ci opposées aux rétrécissements (15), ces nez s'engageant dans les fentes (25, 26).

2. Pièce d'adaptation selon la revendication 1, caractérisée par le fait que le fond arrondi en forme de calotte (24) est réalisé en tant bord rabattu.

3. Pièce d'adaptation selon la revendication 1 ou 2, caractérisée par le fait que le contour intérieur (16) des rétrécissements (15) est dimensionné et disposé de manière telle que le fond (24) de chaque broche de connecteur (22, 23) forme une saillie de petite dimension (5) hors de la pièce d'adaptation (10).

4. Pièce d'adaptation selon l'une des revendications précédentes, caractérisée par le fait que le fond arrondi en forme de calotte (24) est muni d'un trou traversant (29) par leqeuel on peut introduire des vis (32) pour relier électriquement les broches de connecteur à l'appareil d'installation (31).

5. Pièce d'adaptation selon l'une des revendications précédentes, caractérisée par le fait qu'entre les ajours (13, 14) est formée une âme profilée (21) dirigée dans la même direction que les broches de connecteur (23, 22) et dotée d'une longueur correspondant à celle des broches de connecteur montées (22, 23).

## Claims

1. Adaptor (10) which can be mounted on the floor of an electrical installation device (31), in particular of a protective switch, and which has through-holes (13, 14) in which plug prongs (22, 23) are received and secured as current inlet and outlet terminals, characterized in that each plug prong (22, 23) has a collar-like, rounded-off floor (24) at its device-end, in that the through-holes (13, 14) have in each case a constriction (15) at their end adjacent to the installation device in the mounted state, the inner contour (16) of said constriction (15) being matched to the outer contour of the floor (24) of the associated plug prong (22, 23), and in that, after assembly, inwardly projecting noses (17, 18) mounted on the insides of the through-holes opposite the constrictions (15) engage behind the ends of two slots (25, 26), lying opposite one another and running parallel to the longitudinal axis of the plug prongs, in the plug prongs, for the purpose of forming two resilient portions (27, 28), said noses engaging in the slots (25, 26).

2. Adaptor according to Claim 1, characterized in that the floor (24) rounded off in a collar-like manner is designed as beading.

3. Adaptor according to Claim 1 or 2, characterized in that the inner contour (16) of the constrictions (15) is dimensioned and arranged in such a way that the floor (24) of each plug prong (22, 23) projects out of the adaptor (10) by a small quantity (T) [sic].

4. Adaptor according to one of the preceding claims, characterized in that the floor (24), rounded off in a collar-like manner, is provided with a through-bore (29), through which screw bolts (32) can be plugged in order to form an electrically conductive connection of the plug prongs to the installation device (31).

5. Adaptor according to one of the preceding claims, characterized in that a profiled web (21) is formed between the through-holes (13, 14), said web being directed in the same direction as the plug prongs (23, 22), and the length of which corresponding to the length of the mounted plug prongs (22, 23).
